# EUROPÄISCHE PATENTSCHRIFT

(11) **EP 1 721 588 B1**
(45) Veröffentlichungstag und Bekanntmachung des Hinweises auf die Patenterteilung: **30.07.2008**
(21) Anmeldenummer: 05010168.2
(22) Anmeldetag: 10.05.2005
(51) Int. Cl.: A61F 9/00, B65D 75/58

(54) **Einmal-Spendevorrichtung**
Single-use dispensing device
Dispositif de distribution à usage unique

(43) Veröffentlichungstag der Anmeldung: 15.11.2006
(73) Patentinhaber: Dentaco Dentalindustrie und -marketing GmbH, 61352 Bad Homburg (DE)
(72) Erfinder: Sogaro, Alberto C., 61476 Kronberg (DE)
(74) Vertreter: advotec.

(56) Entgegenhaltungen:
- EP-A- 0 299 562
- DE-A1- 3 122 237
- DE-A1- 10 009 629
- GB-A- 1 297 302
- US-A- 3 993 223

## Beschreibung

Die Erfindung betrifft eine Einmal-Spendevorrichtung für flüssige, pastenartige und andere fließ- oder rieselfähige Materialien.

Einmal-Spendevorrichtungen für die genannten Materialien, die auch Gele, pulverförmiges Material und Materialmischungen umfassen können, werden insbesondere im Bereich der Kosmetik und der Medizin eingesetzt. Derartige Einmal-Spendevorrichtungen sollen zum Einen möglichst kostengünstig herstellbar sein und zum Anderen zuverlässig und leicht bedienbar sein. Auch sollen sie eine hinreichende Widerstandsfähigkeit und Dichtigkeit aufweisen, um eine Lagerung und auch einen Transport unbeschadet zu überstehen.

Aus der US 4,982,838 oder der DE 100 09 629 A1 ist jeweils ein Einmal-Behälter bekannt, der einen Applikator sowie einen Aufnahmeraum für ein fließfähiges Material sowie Ausbringungskammern umfasst, die mittels einer Perforations- oder Peeleinrichtung öffenbar sind und in welchen der Applikator angeordnet ist. Durch den Peel- bzw. Abziehvorgang oder auch durch das Aufreißen der Perforation kann es zu einem unerwünschten Verspritzen des Materials kommen. Dies ist nicht erwünscht.

Aus der GB 1 297 302 ist eine Einmal-Spendevorrichtung für flüssige Materialien bekannt, die einen in ihren Randbereichen versiegelten Kunststoffbehälter umfasst, der einen Aufnahmeabschnitt zur Aufnahme des Materials und einen Verschlussabschnitt aufweist, der über eine Reißnaht von dem Aufnahmeabschnitt getrennt ist. In dem Kunststoffbehälter ist des Weiteren ein Austragröhrchen angeordnet, das zu einer Applikationsöffnung führt und einen Kanal zum Ausbringen des Materials aus dem Kunststoffbehälter bildet. Die Applikationsöffnung ist mittels eines stöpselartigen Verschlusses verschließbar. Beim Abreißen des Verschlussabschnitts wird der Verschluss aus der Applikationsöffnung gezogen.

Aus der US 3,993 223 ist ein ampullenartiger Behälter bekannt, der aus Kunststoff gefertigt ist und zur Aufnahme flüssiger Medikamente dient. Eine Ausgabeöffnung des Behälters ist mittels eines abdrehbaren Verschlusses verschlossen, der laschenartig ausgebildet ist.

Aus der DE 31 22 237 A1 ist eine Verpackung für flüssiges Füllgut bekannt, die ein Tiefziehteil und eine das Tiefziehteil nach oben dicht abschließenden Deckfolie aufweist. Des Weiteren umfasst die Verpackung ein Einlegeteil zur Flüssigkeitsabgabe. Die Verpackung weist eine Sollbruchstelle auf, die derart angeordnet ist, dass beim Abbrechen des einen Teils der Verpackung vom übrigen Teil das Einlegeteil freigelegt wird, so dass Flüssigkeit über einen Durchtrittskanal vom Flüssigkeitsraum durch das Einlegeteil abgegeben wird.

Des Weiteren ist aus der EP 0 299 562 A1 ein Behälter für eine Flüssigkeit oder eine pastenartige Substanz bekannt, welcher zweischalig aufgebaut ist und bei dem eine Ausgabeöffnung durch Abtrennen einer Lasche freigegeben werden kann.

Der Erfindung liegt die Aufgabe zugrunde, eine Einmal-Spendevorrichtung der einleitend genannten Gattung zu schaffen, mit welcher eine gezielte Entnahme des Materials möglich ist, ohne dass es beim Öffnen zu einem spontanen und ungewollten Verspritzen von Material kommt.

Diese Aufgabe ist durch die Einmal-Spendevorrichtung mit den Merkmalen des Patentanspruchs 1 gelöst.

Die erfindungsgemäße Einmal-Spendevorrichtung für flüssiges, pastenartiges und anderes fließ- oder rieselfähige Materialien umfasst also einen befüll- und versiegelbaren Kunststoffbehälter mit einem einen Aufnahmeraum aufweisenden Aufnahmeabschnitt zur Aufnahme des Materials, der beispielsweise ein Halsende und ein von diesem abgewandte Befüllende sowie seitliche Versiegelungsnähte aufweist, und einen Verschlussabschnitt, der über eine Reiß- bzw. Perforationsnaht von dem Aufnahmeabschnitt getrennt ist, sowie eine Applikatoreinrichtung, die von dem Kunststoffbehälter aufgenommen ist und einen Kanal zum Ausbringen des Materials aus dem Kunststoffbehälter hat. Des Weiteren ist eine Verschlusseinrichtung für den Kanal der Applikatoreinrichtung vorgesehen, die über einen beispielsweise eine Sollbruchstelle darstellenden Trennbereich an die Applikatoreinrichtung angeformt ist und zum Ausbringen des Materials über den Kanal mittels des Trennbereichs von der Applikatoreinrichtung lösbar ist.

Die Einmal-Spendevorrichtung nach der Erfindung umfasst also eine separat verschlossene, insbesondere aus Kunststoff gebildete Applikatoreinrichtung, wobei durch die vorzugsweise einstückige Anformung der Verschlusseinrichtung an die Applikatoreinrichtung eine hohe Dichtigkeit gewährleistet ist. Es kann damit beispielsweise kein Material aus dem Aufnahmeraum in gegebenenfalls vorhandene Hohlräume des Verschlussabschnitts des Kunststoffbehälters eindringen und von dort beim Öffnen der Einmal-Spendevorrichtung unkontrolliert austreten.

Eine solche Einmal-Spendevorichtung eignet sich insbesondere für medizinische und/oder kosmetische Anwendungen, beispielsweise zur Applikation von Nasentropfen, Augentropfen, einer Jodlösung, eines Gewebeklebers bzw. eines Wundklebstoffs, einer Warzentinktur und/oder dergleichen.

Der Bergriff Reißnaht ist in seinem weitesten Sinne und damit so zu verstehen, dass damit eine Linie definiert ist, entlang der der Kunststoffbehälter bevorzugt aufgetrennt werden kann. Die Reißnaht kann durch eine Materialschwächung eine Perforation oder dergleichen gebildet sein.

Bei der Einmal-Spendevorrichtung nach der Erfindung ist der Trennbereich gegenüber der Reißnaht bzw. -linie in der dem Aufnahmeraum abgewandten Richtung versetzt.

Durch diese Anordnung des beispielsweise als Materialverjüngung ausgebildete Trennbereichs zwischen der Applikatoreinrichtung und der Verschlusseinrichtung für die Applikatoreinrichtung und der Reißnaht zwischen dem Aufnahmeabschnitt und dem Verschlussabschnitt des Kunststoffbehälters kann in wirksamer Weise verhindert werden, dass beim Öffnen der Einmal-Spendevorrichtung, d. h. beim Trennen des Verschlussabschnitts von dem Aufnahmeabschnitt und der Verschlusseinrichtung von der Applikatoreinrichtung, ein ungewolltes spontanes Verspritzen von Material auftritt. Beim Öffnen der Einmal-Spendevorrichtung nach der Erfindung wird die Verschlusseinrichtung für die Applikatoreinrichtung gleichzeitig mit dem Verschlussabschnitt des Kunststoffbehälters gelöst. Sollte hierbei ein Tropfen aus der Applikatoreinrichtung austreten, wird dieser durch die versetzte Anordnung des Trennbereichs und der Reißnaht wird von dem Verschlussabschnitt des Kunststoffbehälters aufgenommen. Der Tropfen verbleibt mithin in der Einmal-Spendevorrichtung. Dies ist insbesondere im Bereich von Kosmetik- und/oder Medizinanwendungen wünschenswert.

Bei einer bevorzugten Ausführungsform der Einmal-Spendevorrichtung nach der Erfindung umfasst die Verschlusseinrichtung für die Applikatoreinrichtung eine Betätigungslasche, die vorzugsweise ein abgeflachtes oder ein zapfenartiges Ende der Verschlusseinrichtung darstellt. Die Ausbildung eines abgeflachten, nach Art eines Paddles ausgebildeten Endes an der Verschlusseinrichtung für die Applikatoreinrichtung führt zu einer guten Einbettung der Verschlusseinrichtung in den Verschlussabschnitt des Kunststoffbehälters. Durch eine derartige Auslegung wird eine große Angriffsfläche für den Verschlussabschnitt des Kunststoffbehälters zur Verfügung gestellt, so dass ein im Wesentlichen gleichzeitiges Lösen der Verschlusseinrichtung für die Applikatoreinrichtung und des Verschlussabschnitts des Kunststoffbehälters weiter begünstigt wird.

Besonders leicht lässt sich die Verschlusseinrichtung für die Applikatoreinrichtung lösen, wenn die Betätigungseinrichtung der Verschlusseinrichtung formschlüssig mit dem Verschlussabschnitt verbunden ist. Ein Abdrehen des vorzugsweise mit einer gewissen Steifigkeit ausgelegten Verschlussabschnitts von dem Aufnahmeabschnitt des Kunststoffbehälters bewirkt somit unmittelbar ein Lösen bzw. Abdrehen der Verschlusseinrichtung von der Applikatoreinrichtung.

Zur Herstellung der Einmal-Spendevorrichtung nach der Erfindung sind im Wesentlichen zwei Bauelemente miteinander zu verbinden: Zunächst ist die mit der Verschlusseinrichtung versehene Applikatoreinrichtung in den Kunststoffbehälter einzusetzen. Anschließend bedarf es einer Versiegelung des Kunststoffbehälters, so dass die Applikatoreinrichtung sicher in dem Kunststoffbehälter aufgenommen ist. Des Weiteren muss noch die Reißnaht bzw. -linie zwischen dem Verschlussabschnitt und dem Aufnahmeabschnitt des Kunststoffbehälters ausgebildet werden, was aber durch Einsatz üblicher Werkzeuge schnell, präzise und zuverlässig erfolgen kann.

Der Kunststoffbehälter ist vorzugsweise aus zwei miteinander versiegelten Folien gebildet. Unter Versiegelung wird im vorliegenden Fall jedwede Maßnahme verstanden, die zur Verbindung von aus Kunststoff oder auch einem anderen Werkstoff gebildeten Bereichen der Einmal-Spendevorrichtung geeignet ist. Beispielsweise kann zum Versiegeln ein Heißsiegelverfahren, ein Kaltsiegelverfahren, ein Schweißverfahren, wie ein Ultraschallschweißverfahren, oder ein sonstiges Kaltverformungsverfahren eingesetzt werden, das zur Verbindung von Kunststoff-Folien oder dergleichen geeignet ist.

Bevorzugt besteht der Kunststoffbehälter der Einmal-Spendevorrichtung nach der Erfindung aus einem thermoplastischen Kunststoff, der nach Art einer bei Suppositorien üblichen Verpackung aus Kunststoff-Folien gefertigt ist, die nach peripherer Versiegelung mittels Unterdruck oder alternativ Überdruck mit einem Pressgas in Behälterform gezogen werden. Hierdurch ist eine besonders kostengünstige Einmal-Spendevorrichtung herstellbar, die in einfacher Weise mit Versiegelungsnähten und auch mit der Reißnaht versehen werden kann.

Der Kunststoffbehälter kann in ampullenartiger Form oben und unten offen aus zwei Folien hergestellt werden und nach Bestückung mit der gewünschten Applikatoreinrichtung, an der die Verschlusseinrichtung angeformt ist, mit der Reißnaht und weiteren Siegelnähten versehen werden. Ein derartig hergestellter Kunststoffbehälter hat in der Regel eine beidseitig gewölbte Form, was den Vorteil bietet, dass der Kunststoffbehälter zur Aktivierung der Einmal-Spendevorrichtung bei geeigneter Auswahl des Werkstoffs für den Kunststoffbehälter und geeigneter Auswahl der Wandstärken elastisch verformbar zusammengedrückt werden kann. Auf diese Weise kann ein Anwender nach Abreißen des Verschlussabschnitts von dem Aufnahmeabschnitt des Kunststoffbehälters entlang der Reißnaht und dem daraus resultierenden Abreißen der Verschlusseinrichtung von der Applikatoreinrichtung durch ein ein- oder mehrmaliges Zusammendrücken des Kunststoffbehälters die Applikatoreinrichtung gezielt mit dem in dem Aufnahmeraum aufgenommenen Material beaufschlagen, so dass dieses aus der Einmal-Spendevorrichtung ausgetragen wird.

Die Applikatoreinrichtung ist vorzugsweise im Wesentlichen stiftförmig ausgebildet, so dass sie bei der Fertigung der Einmal-Spendevorrichtung in einfacher Weise durch eine obere oder untere und dann zu verschließende Öffnung in den Kunststoffbehälter einführbar ist.

Die Applikatoreinrichtung kann ein im Durchmesser vergrößertes oder verkleinertes Einsatzende aufweisen, das sich in den dem Befüllende des Kunststoffbehälters abgewandten Halsbereich einpasst und vorzugsweise eine Nut aufweist, in die der Kunststoffbehälter eingreift, so dass eine sichere Aufnahme der Applikatoreinrichtung in dem Kunststoffbehälter gewährleistet ist.

Die Applikatoreinrichtung kann des Weiteren einen Ringbund aufweisen, an dem sie sich in axialer Richtung an dem Kunststoffbehälter abstützt. So ist eine definierte axiale Positionierung der Applikatoreinrichtung gewährleistet.

Im einfachsten Fall ist die Applikatoreinrichtung eine rohrstückartige Austragseinrichtung, die in das Halsende des Kunststoffbehälters eingepasst ist. Es sind aber vielfältige Formen der Applikatoreinrichtung denkbar. So kann die Applikatoreinrichtung beispielsweise einen Diffuser, einen Pinsel, eine sich verjüngende Austrittsdüse und/oder dergleichen umfassen.

Bei einer weiteren speziellen Ausführungsform der Einmal-Spendevorrichtung nach der Erfindung ist die Applikatoreinrichtung mit einem Applikationsabschnitt versehen, der an einem Halteabschnitt der Applikatoreinrichtung angebunden ist. Ein solcher Applikationsabschnitt, der beispielsweise bei der Anwendung mit der Haut der betreffenden Person in Kontakt kommt, kann ein separates Bauteil sein oder auch einstückig mit der Applikatoreinrichtung gefertigt sein.

Der Applikationsabschnitt kann eine Pinseleinheit oder auch eine Schaumstoffeinheit umfassen. Insbesondere in diesem Fall endet der Kanal der Applikatoreinrichtung vorzugsweise im Bereich, d.h. in Höhe der Pinseleinheit bzw. der Schaumstoffeinheit, so dass auch der Trennbereich zwischen der Verschlusseinrichtung und der Applikatoreinrichtung von der Pinseleinheit bzw. der Schaumstoffeinheit aufgenommen ist. Die Pinseleinheit bzw. die Schaumstoffeinheit dient in diesem fall beim Öffnen der Einmal-Spendevorrichtung auch als Spritzschutz.

Die Einmal-Spendevorrichtung nach der Erfindung kann auch so ausgelegt sein, dass der Aufnahmeraum eine erste Materialkomponente und die Applikatoreinrichtung eine zweite Materialkomponente aufnimmt. Insbesondere kann die zweite Materialkomponente, die pulverförmig, pastös oder flüssig sein kann von dem der Applikatoreinrichtung zugeordneten Applikationsabschnitt, beispielsweise von einem Pinselahaar oder einem Schaustoff aufgenommen sein. Beim Öffnen der Einmal-Spendevorrichtung und nachfolgenden Austragen der ersten Materialkomponente aus dem Aufnahmeraum wird diese dann mit der zweiten Materialkomponente vermischt. Die Mischungsverhältnisse können durch entsprechende Auslegung des Aufnahmeraums und des Applikationsabschnitts festgelegt werden.

Weitere Vorteile und vorteilhafte Ausgestaltungen des Gegenstandes nach der Erfindung sind der Beschreibung, der Zeichnung und den Patentansprüchen entnehmbar.

Drei Ausführungsbeispiele der Einmal-Spendevorrichtung nach der Erfindung ist in der Zeichnung schematisch vereinfacht dargestellt. Es zeigt
- Fig. 1: eine schematische Darstellung einer erfindungsgemäß ausgebildeten Einmal-Spendevorrichtung mit einer Applikatoreinrichtung;
- Fig. 2: eine schematische Darstellung einer erfindungsgemäß ausgebildeten Einmal-Spendevorrichtung mit einer Applikatoreinrichtung, die mit einer Pinseleinheit versehen ist; und
- Fig. 3: eine schematische Darstellung einer erfindungsgemäß ausgebildeten Einmal-Spendevorrichtung mit einer Applikatoreinrichtung, die mit einer Schaumeinheit versehen ist;

In Fig. 1 ist eine Einmal-Spendevorrichtung 10 dargestellt, die einen Kunststoffbehälter 12 sowie eine in dem Kunststoffbehälter 12 aufgenommene Applikatoreinrichtung 14 umfasst und beispielsweise zum Applizieren von Nasentropfen oder auch von Augentropfen geeignet ist.

Der Kunststoffbehälter 12 ist aus zwei miteinander versiegelten Folien gebildet und umfasst einen Aufnahmeabschnitt 16, in dem ein Aufnahmeraum 18 ausgebildet ist. Im vorliegenden Fall dient der Aufnahmeraum 18 mithin zur Aufnahme einer Flüssigkeit. Des Weiteren umfasst der Kunststoffbehälter 12 einen Verschlussabschnitt 20, der einstückig mit dem Aufnahmeabschnitt 16 ausgebildet ist und von diesem über eine Reißlinie bzw. -naht 22 getrennt ist.

Als Werkstoff für den Kunststoffbehälter der erfindungsgemäßen Einmal-Spendevorrichtung kann eine Vielzahl von Kunststoffen eingesetzt werden. Vorzugsweise werden bei einem Herstellen nach einem Tiefziehverfahren thermoplastische Kunststoffe und insbesondere Verbundfolien aus thermoplastischen Kunststoffen mit Barrierewirkung eingesetzt, wie beispielsweise Folien aus PE, PET, PVDC, COC, Aluminiumzwischenschichten und dergleichen.

Der Aufnahmeabschnitt 16 umfasst ein Halsende 24 sowie ein von diesem abgewandte Befüllende 26, über das bei der Herstellung der Einmal-Spendevorrichtung 10 die Flüssigkeit in den Aufnahmeraum 18 eingebracht wird und das anschließend mittels einer Versiegelungswerkzeugs verschlossen wird. Seitlich ist der Kunststoffbehälter 12 mit Versiegelungsnähten 28 und 30 versehen, die sich über den Aufnahmeabschnitt 16 und den Verschlussabschnitt 20 erstrecken.

Der dargestellte Kunststoffbehälter 12 ist im Wesentlichen ampullen- bzw. fläschchenartig und mithin gewölbt ausgebildet. Die Konturen des Behälters 12, seines Befüllendes 26 und seines Halsbereichs 24 können aber auf vielfältige Weise abweichend von der hier dargestellten Ausbildung ausgeführt sein.

Die Applikatoreinrichtung 14 ist rohrstückartig ausgebildet und weist ein im Durchmesser vergrößertes Einsatzende 32 auf, das in den Halsbereich 24 eingesetzt ist. Des Weiteren weist die Applikatoreinrichtung 14 einen Ringbund 34 auf, über den sie sich zur axialen Positionierung an dem Kunststoffbehälter 12 abstützt. Zur weiteren Fixierung ist an der Applikatoreinrichtung 14 eine Ringnut 36 ausgebildet, in welche der Werkstoff des Kunststoffbehälters 12 eingreift.

An der dem Aufnahmeraum 18 abgewandten Seite ist die Applikatoreinrichtung 14 mit einer Verschlusseinrichtung 38 versehen, die einstückig mit der Applikatoreinrichtung 14 gefertigt ist und zum Verschließen eines Axialkanals 40 der Applikatoreinrichtung 14 dient. Die Verschlusseinrichtung 38 ist hierzu über einen verjüngt ausgebildeten, eine Solltrennstelle darstellenden Trennbereich 42 an die Applikatoreinrichtung 14 angeformt.

Die Verschlusseinrichtung 38 weist einen laschenartigen, abgeflachten Endbereich 44 auf, der eine Betätigungseinrichtung darstellt und formschlüssig von dem Kunststoffbehälter 12 umgriffen ist. Der Formschluss ist mittels einer an dem Kunststoffbehälter 12 vorgesehenen, in Querrichtung verlaufenden Siegelnaht 46 hergestellt.

Um ein Verspritzen von Flüssigkeit beim Öffnen der Einmal-Spendevorrichtung zu vermeiden, ist der Trennbereich 42 gegenüber der Reißnaht 22 in der von dem Aufnahmeraum 18 abgewandten Richtung versetzt.

Bei der Herstellung können eine Vielzahl von Einmal-Spendevorrichtung nebeneinander angeordnet sein, wobei die einzelnen Einmal-Spendevorrichtungen über Perforationstrennlinien voneinander getrennt sein können, so dass sich eine ganze Kette von durch die Folien zusammenhängenden Einmal-Spendevorrichtungen ergibt. Ein Anwender reißt dann jeweils ein Exemplar ab. Es besteht auch die Möglichkeit, die Einmal-Spendevorrichtungen auszustanzen oder innerhalb der Kette die Kunststoff-Folienbereichen zwischen den Einmal-Spendevorrichtungen bis auf Verbindungsstege auszustanzen.

In Fig. 2 ist eine Einmal-Spendevorrichtung 50 dargestellt, die im Wesentlichen der Einmalspendevorrichtung nach Fig. 1 entspricht, sich von dieser aber dadurch unterscheidet, dass sie eine Applikatoreinrichtung 52 umfasst, die mit einem eine Pinseleinheit darstellenden Applikationsabschnitt 54 versehen ist. Der Applikationsabschnitt 54 ist aus einem ringförmigen Träger 56 und einem Haarbereich 58 gebildet und auf einen dem Aufnahmeraum 18 abgewandten zylindrischen Abschnitt 60 der Applikatoreinrichtung 52 aufgeschoben.

Des Weiteren ist die Applikatoreinrichtung 52 mit einer Verschlusseinrichtung 62 versehen, die zapfenartig ausgebildet ist und entsprechend der Ausbildung nach Fig. 1 über einen Trennbereich 42 an die Applikatoreinrichtung 52 angeformt ist und so den Axialkanal 40 verschließt. Der Trennbereich 42 ist in Höhe des Haarbereichs 58 der Pinseleinheit 52 angeordnet und mithin von dieser radial umgriffen.

Alternativ kann der Haarbereich auch direkt an einem einstückig angeformten Ringbund der Applikatoreinrichtung 52 fixiert sein.

Im Übrigen entspricht der Aufbau der Einmalspendevorrichtung 50 demjenigen der Einmai-Spendevorrichtung nach Fig. 1.

In Fig. 3 ist eine Einmal-Spendevorrichtung 70 dargestellt, die im Wesentlichen der Einmalspendevorrichtung nach Fig. 2 entspricht, sich von dieser aber dadurch unterscheidet, dass sie anstelle einer Applikatoreinrichtung, die mit einem eine Pinseleinheit darstellenden Applikationsabschnitt versehen ist, eine Applikatoreinrichtung 72 umfasst, die mit einem Applikationsabschnitt 74 versehen ist, der als rohrstückartige Schaumstoffeinheit ausgebildet ist.

Bei der Anwendung wird der Verschlussabschnitt 20 zusammen mit der Verschlusseinrichtung 62 von dem Aufnahmeabschnitt 16 bzw. der Applikatoreinrichtung 72 getrennt. Dann wird durch Druck auf den Aufnahmeabschnitt 16 das in dem Aufnahmeraum 18 enthaltene, flüssige Material durch den Axialkanal 40 der Applikatoreinrichtung gefördert, so dass die Schaumstoffeinheit 74 mit dem Material getränkt wird und dieses appliziert werden kann. Bei der Ausführungsform nach Fig. 2 wird so der Haarbereich 58 getränkt.

## Patentansprüche

1. Einmal-Spendevorrichtung für flüssige, pastenartige und andere fließ- oder rieselförmige Materialien, umfassend einen befüll- und versiegelbaren Kunststoffbehälter (12) mit einem einen Aufnahmeraum (18) aufweisenden Aufnahmeabschnitt (16) zur Aufnahme des Materials und einem Verschlussabschnitt (20), der über eine Reißnaht (22) von dem Aufnahmeabschnitt (16) getrennt ist, eine Applikatoreinrichtung (14, 52, 72), die von dem Kunststoffbehälter (12) aufgenommen ist und einen mit dem Aufnahmeraum (18) verbundenen Kanal (40) zum Ausbringen des Materials aus dem Kunststoffbehälter (12) hat, und eine Verschlusseinrichtung (38, 62), die den Kanal (40) verschließt und von dem Verschlussabschnitt (20) des Kunststoffbehälters (12) aufgenommen ist, **dadurch gekennzeichnet, dass** die Verschlusseinrichtung (38,62) über einen Trennbereich (42) an die Applikatoreinrichtung (14, 52, 72) angeformt ist, und zum Ausbringen des Materials über den Kanal (40) der Applikatoreinrichtung (14, 52, 72) mittels des Trennbereichs (42) von der Applikatoreinrichtung (14) lösbar ist, wobei der Trennbereich (42) zwischen der Verschlusseinrichtung (38, 62) für den Kanal (40) und der Applikatoreinrichtung (14, 52, 72) gegenüber der Reißnaht (22) zwischen dem Verschlussabschnitt (20) und dem Aufnahmeabschnitt (16) des Kunststoffbehälters (12) in der von dem Aufnahmeraum (18) abgewandten Richtung versetzt ist.

2. Einmal-Spendevorrichtung nach Anspruch 1, **dadurch gekennzeichnet, dass** die Verschlusseinrichtung (38, 62) eine Betätigungseinrichtung (44) aufweist, die vorzugsweise ein abgeflachtes oder ein zapfenartiges Ende der Verschlusseinrichtung (38, 62) darstellt.

3. Einmal-Spendevorrichtung nach Anspruch 2, **dadurch gekennzeichnet, dass** die Betätigungseinrichtung (44) mit dem Verschlussabschnitt (20) formschlüssig verbunden ist.

4. Einmal-Spendevorrichtung nach einem der Ansprüche 1 bis 3, **dadurch gekennzeichnet, dass** die Applikatoreinrichtung (14, 52, 72) im Wesentlichen stiftförmig ausgebildet ist.

5. Einmal-Spendevorrichtung nach einem der Ansprüche 1 bis 4, **dadurch gekennzeichnet, dass** die Applikatoreinrichtung (14, 52, 72) ein Einsatzende (32) aufweist, das sich in einen dem Aufnahmeraum (18) des Kunststoffbehälters (12) abgewandten inneren Halsbereich (24) einpasst und vorzugsweise eine Nut (36) aufweist, in die der Kunststoffbehälter (12) eingreift.

6. Einmal-Spendevorrichtung nach einem der Ansprüche 1 bis 5, **dadurch gekennzeichnet, dass** die Applikatoreinrichtung (14, 52, 72) einen Ringbund (34) aufweist, an dem sie sich in axialer Richtung an dem Kunststoffbehälter (12) abstützt.

7. Einmal-Spendevorrichtung nach einem der Ansprüche 1 bis 6, **dadurch gekennzeichnet, dass** die Applikatoreinrichtung (14) eine rohrstückartige Austragseinrichtung ist.

8. Einmal-Spendevorrichtung nach einem der Ansprüche 1 bis 7, **dadurch gekennzeichnet, dass** die Applikatoreinrichtung einen Diffuser oder eine Düse umfasst.

9. Einmal-Spendevorrichtung nach einem der Ansprüche 1 bis 8, **dadurch gekennzeichnet, dass** die Applikatoreinrichtung (52, 72) mit einem Applikationsabschnitt (54, 74) versehen ist.

10. Einmal-Spendevorrichtung nach Anspruch 9, **dadurch gekennzeichnet, dass** der Applikationsabschnitt (52) eine Pinseleinheit umfasst.

11. Einmal-Spendevorrichtung nach Anspruch 9 oder 10, **dadurch gekennzeichnet, dass** der Applikationsabschnitt (72) eine Schaumstoffeinheit umfasst.

12. Einmal-Spendevorrichtung nach einem der Ansprüche 1 bis 11, **dadurch gekennzeichnet, dass** der Aufnahmeraum eine erste Materialkomponente und die Applikator-einrichtung eine zweite Materialkomponente aufnimmt.

13. Einmal-Spendevorrichtung nach einem der Ansprüche 1 bis 12, **dadurch gekennzeichnet, dass** der Kunststoffbehälter (12) aus einem thermoplastischen Kunststoff besteht, der nach Art einer bei Suppositorien üblichen Verpackung aus Kunststoff-Folien gefertigt ist, die nach peripherer Versiegelung mittels Unterdruck oder alternativ Überdruck mit einem Pressgas in Behälterform gezogen werden.

14. Einmal-Spendevorrichtung nach einem der Ansprüche 1 bis 13, **dadurch gekennzeichnet, dass** der Kunststoffbehälter (12) im Bereich des Aufnahmeraums (18) zum Ausbringen des Materials unter elastischer Verformung zusammendrückbar ist.

15. Einmal-Spendevorrichtung nach einem der Ansprüche 1 bis 14, **dadurch gekennzeichnet, dass** der Aufnahmeabschnitt (16) seitliche Versigelungsnähte (28, 30) sowie vorzugsweise ein Halsende (24) umfasst und die Reißnaht (22) im Wesentlichen quer zu den seitlichen Versiegelungsnähten (28, 30) verläuft.

## Claims

1. Single-use dispensing device for liquid, pasty or other materials capable of flowing or trickling, comprising a plastic container (12) that can be filled and sealed and having a holding section (16) having a holding space (18) to hold the material and a closure section (20), which is separated from the holding section (16) by a tear-off seam (22), an applicator device (14, 52, 72), which is held by the plastic container (12) and has a channel (14) connected to the holding space (18) in order to discharge the material from the plastic container (12), and a closure device (38, 62), which closes the channel (40) and is held by the closure section (20) of the plastic container (12),
**characterized in that** the closure device (38, 62) is integrally moulded onto the applicator device (14, 52, 72) via a separating region (42) and, in order to discharge the material via the channel (40) of the applicator device (14, 52, 72), can be detached from the applicator device (14) by means of the separating region (42), the separating region (42) between the closure device (38, 62) for the channel (40) and the applicator device (14, 52, 72) being offset with respect to the tear-off seam (22) between the closure section (20) and the holding section (16) of the plastic container (12) in the direction facing away from the holding space (18).

2. Single-use dispensing device according to Claim 1, **characterized in that** the closure device (38, 62) has an actuating device (44), which preferably constitutes a flattened or tap-like end of the closure device (38, 62).

3. Single-use dispensing device according to Claim 2, **characterized in that** the actuating device (44) is connected to the closure section (20) by a form fit.

4. Single-use dispensing device according to one of Claims 1 to 3, **characterized in that** the applicator device (14, 52, 72) is formed substantially like a pin.

5. Single-use dispensing device according to one of Claims 1 to 4, **characterized in that** the applicator device (14, 52, 72) has an insert end (32) which fits into an inner neck region (24) facing away from the holding space (18) of the plastic container (12) and preferably has a groove (36) in which the plastic container (12) engages.

6. Single-use dispensing device according to one of Claims 1 to 5, **characterized in that** the applicator device (14, 52, 72) has an annular collar (34), on which it is supported in the axial direction on the plastic container (12).

7. Single-use dispensing device according to one of Claims 1 to 6, **characterized in that** the applicator device (14) is a discharge device like a piece of tube.

8. Single-use dispensing device according to one of Claims 1 to 7, **characterized in that** the applicator device comprises a diffuser or a nozzle.

9. Single-use dispensing device according to one of Claims 1 to 8, **characterized in that** the applicator device (52, 72) is provided with an application section (54, 74).

10. Single-use dispensing device according to Claim 9, **characterized in that** the application section (52) comprises a brush unit.

11. Single-use dispensing device according to Claim 9 or 10, **characterized in that** the application section (72) comprises a foamed material unit.

12. Single-use dispensing device according to one of Claims 1 to 11, **characterized in that** the holding space holds a first material component and the applicator device holds a second material component.

13. Single-use dispensing device according to one of Claims 1 to 12, **characterized in that** the plastic container (12) consists of a thermoplastic which is fabricated from plastic films in the manner of a pack which is usual in the case of suppositories and which, following peripheral sealing, is drawn into container form by means of negative pressure or alternatively positive pressure with a pressurized gas.

14. Single-use dispensing device according to one of Claims 1 to 13, **characterized in that** the plastic container (12) can be compressed with elastic deformation in the region of the holding space (18) in order to discharge the material.

15. Single-use dispensing device according to one of Claims 1 to 14, **characterized in that** the holding section (16) comprises lateral sealing seams (28, 30) and preferably a neck end (24), and the tear-off seam (22) runs substantially transversely with respect to the lateral sealing seams (28, 30).

## Revendications

1. Dispositif de distribution à usage unique, pour des matériaux liquides, pâteux et d'autres matériaux coulants ou ruisselants, comprenant un récipient en matière synthétique (12), susceptible d'être rempli et scellé hermétiquement, avec un tronçon de réception (16), présentant un espace de réception (18), pour recevoir le matériau, et un tronçon de fermeture (20), séparé du tronçon de réception (16) par un cordon d'arrachement (22), un dispositif applicateur (14, 52, 72), logé par le récipient en matière synthétique (12), et un canal (40), relié à l'espace de logement (18), pour expulser le matériau hors du récipient en matière synthétique (12), et un dispositif de fermeture (38, 62), obturant le canal (40) et logé par le tronçon de fermeture (20) du récipient en matière synthétique (12), **caractérisé en ce que** le dispositif de fermeture (38, 62) est formé d'un seul tenant, par une zone de séparation (42), sur le dispositif applicateur (14, 52, 72) et, pour expulser le matériau par le canal (40) du dispositif applicateur (14, 52, 72), est désolidarisable du dispositif applicateur (14, 52, 72), au moyen de la zone de séparation (42), la zone de séparation (42), entre le dispositif de fermeture (38, 62), pour le canal (40), et le dispositif applicateur (14, 52, 72), étant décalée, dans la direction opposée à l'espace de réception (18), par rapport au cordon de déchirement (22), entre le tronçon de fermeture (20) et le tronçon de réception (16) du récipient en matière synthétique (12).

2. Dispositif de distribution à usage unique selon la revendication 1, **caractérisé en ce que** le dispositif de fermeture (38, 62) présente un dispositif d'actionnement (44), constituant de préférence un bout, aplati ou du genre d'un doigt, du dispositif de fermeture (38, 62).

3. Dispositif de distribution à usage unique selon la revendication 2, **caractérisé en ce que** le dispositif d'actionnement (44) est relié, par une liaison à ajustement de forme, au tronçon de fermeture (20).

4. Dispositif de distribution à usage unique selon l'une des revendications 1 à 3, **caractérisé en ce que** le dispositif applicateur (14, 52, 72) est conformé sensiblement en tige.

5. Dispositif de distribution à usage unique selon l'une des revendications 1 à 4, **caractérisé en ce que** le dispositif applicateur (14, 52, 72) présente un bout d'insert (32), s'introduisant, de façon ajustée, dans une zone intérieure de goulot (24), opposée à l'espace de réception (18) du récipient en matière synthétique (12), et présente de préférence une gorge (36), dans laquelle s'engage le récipient en matière synthétique (12).

6. Dispositif de distribution à usage unique selon l'une des revendications 1 à 5, **caractérisé en ce que** le dispositif applicateur (14, 52, 72) présente une collerette annulaire (34), sur laquelle il prend appui, en direction axiale, sur le récipient en matière synthétique (12).

7. Dispositif de distribution à usage unique selon l'une des revendications 1 à 6, **caractérisé en ce que** le dispositif applicateur (14) est un dispositif expulseur du genre d'une pièce tubulaire.

8. Dispositif de distribution à usage unique selon l'une des revendications 1 à 7, **caractérisé en ce que** le dispositif applicateur comprend un diffuseur ou une buse.

9. Dispositif de distribution à usage unique selon l'une des revendications 1 à 8, **caractérisé en ce que** le dispositif applicateur (52, 72) est muni d'un tronçon d'application (54, 74).

10. Dispositif de distribution à usage unique selon la revendication 9, **caractérisé en ce que** le tronçon applicateur (52) comprend une unité à pinceau.

11. Dispositif de distribution à usage unique selon la revendication 9 ou 10, **caractérisé en ce que** le tronçon applicateur (72) comprend une unité en matière alvéolaire.

12. Dispositif de distribution à usage unique selon l'une des revendications 1 à 11, **caractérisé en ce que** l'espace de logement reçoit un premier composant de matériau, et le dispositif applicateur reçoit un deuxième composant de matériau.

13. Dispositif de distribution à usage unique selon l'une des revendications 1 à 12, **caractérisé en ce que** le récipient en matière synthétique (12) est composé d'une matière synthétique thermoplastique, fabriqué à la façon d'un emballage usuels pour des suppositoires, en des feuilles de matière synthétique, étirées dans un moule à récipient, après avoir subi un scellage périphérique en utilisant une pression négative, ou, en variante, une pression positive, avec un gaz comprimé.

14. Dispositif de distribution à usage unique selon l'une des revendications 1 à 13, **caractérisé en ce que** le récipient en matière synthétique (12) est susceptible d'être comprimé, ceci s'accompagnant d'une déformation élastique, dans la zone de l'espace de réception (18), afin d'expulser le matériau.

15. Dispositif de distribution à usage unique selon l'une des revendications 1 à 14, **caractérisé en ce que** le tronçon de réception (16) comprend des cordons de scellage (28, 30) latéraux, ainsi que, de préférence, un bout formant goulot (24), et le cordon d'arrachement (22) s'étend sensiblement transversalement aux cordons de scellage (28, 30) latéraux.
